# EUROPÄISCHE PATENTSCHRIFT

(11) **EP 1 677 660 B1**
(45) Veröffentlichungstag und Bekanntmachung des Hinweises auf die Patenterteilung: **16.12.2009**
(21) Anmeldenummer: 04817144.1
(22) Anmeldetag: 15.10.2004
(51) Int. Cl.: A47L 9/14, B31B 41/00, B31B 29/00

(54) **FILTERBEUTEL UND VERFAHREN ZU DESSEN HERSTELLUNG**
FILTER BAG AND METHOD FOR THE PRODUCTION THEREOF
SAC FILTRANT ET PROCEDE DE PRODUCTION CORRESPONDANT

(30) Priorität: 17.10.2003 DE 10348375
(43) Veröffentlichungstag der Anmeldung: 12.07.2006
(73) Patentinhaber: Eurofilters N.V., 3900 Overpelt (BE)
(72) Erfinder: SCHULTINK, Jan, Eurofilters N.V., B-3900 Overpelt (BE)
(74) Vertreter: Pfenning, Meinig & Partner GbR
(86) Internationale Anmeldenummer: PCT/EP2004/011648
(87) Internationale Veröffentlichungsnummer: WO 2005/034708

(56) Entgegenhaltungen:
- EP-A- 0 813 839
- EP-A- 1 002 493
- EP-A- 1 059 056
- DE-U- 7 710 874
- US-A- 3 916 770
- PATENT ABSTRACTS OF JAPAN Bd. 2000, Nr. 03, 30. März 2000 (2000-03-30) & JP 11 332802 A (DAISHOWA PAPER PRODUCTS CO LTD), 7. Dezember 1999 (1999-12-07)
- PATENT ABSTRACTS OF JAPAN Bd. 2003, Nr. 11, 5. November 2003 (2003-11-05) -& JP 2003 200506 A (PLASTO:KK; INAGAKI HIROMICHI), 15. Juli 2003 (2003-07-15)

## Beschreibung

Die Erfindung betrifft einen Filterbeutel für einen Staubsauger mit einem schlauchartigen Beutel sowie einen verschlossenen freien Endbereich und einen gegenüberliegenden, mindestens teilweise verschlossenen Bereich sowie eine Halteplatte, wobei der teilweise verschlossene Bereich einen Boden bildend gefaltet ist.

Filterbeutel für Staubsauger, die einen schlauchartigen Beutel aufweisen und die neben einem geschlossenen freien Endbereich einen gefalteten Boden, einen sog. Klotzboden, aufweisen, sind im Stand der Technik bekannt. Üblicherweise werden derartige Staubbeutel aus einem Papierwerkstoff, welcher auf üblichen Schlauchbeutelanlagen verarbeitet werden kann, gefertigt. Bei derartigen Filterbeuteln ist im Regelfall am Klotzboden eine entsprechende Halteplatte angebracht, die eine Öffnung aufweist, durch die die zu reinigende Luft geführt wird. Die Aufgabe des Klotzbodens besteht darin, den Filterbeutel zu stabilisieren und einen dreidimensionalen Beutel zu bilden. Der Klotzboden erleichtert zudem den Einbau des Beutels in den Staubsauger.

In jüngster Zeit sind nun aber in Bezug auf die Staubsaugerbeutelmaterialien neue Entwicklungen bekannt geworden. So beschreibt die WO 01/03802 A1 ein spezielles Vliesmaterial aus mehreren voneinander unabhängigen Lagen aus Filtermaterial. Diese unabhängigen Lagen werden zu einem Filtermaterial mit speziellen Eigenschaften verbunden. In der Praxis hat es sich gezeigt, dass Staubsaugerbeutel, die mit einem derartigen Vliesmaterial hergestellt werden, in Bezug auf die Leistungsfähigkeit des Staubsaugers gegenüber den bisher bekannten deutlich überlegen sind.

Aufgrund des hierbei biegeschlaffen Beutelmaterials ist allerdings die Bildung eines Klotzbodens nur schwer bzw. mit großem Aufwand möglich.

Die DE 100 64 608 A1 beschreibt eine Lösung wie eine Halteplatte an einem derartigen Beutel befestigt werden kann. Danach wird zuerst eine schlauchartige Anordnung des Staubsaugerbeutels unter Ausbildung einer Längsrandfaltung vorgenommen. Diese schlauchartige Anordnung wird dann abgetrennt, so dass ein zweiter Endbereich entsteht. Die gegenüberliegenden freien Enden einer derartigen schlauchartigen Anordnung werden verschlossen und eine Halteplatte wird, nach Ausformung einer entsprechenden Öffnung, einem Endbereich zugeordnet. Gemäß der Lehre der DE 100 64 608 A1 wird nachfolgend eine spezielle Faltung im Bereich des Staubsaugerbeutels zwischen dem mit der Halteplatte versehenen Bereich und dem freien Ende vorgenommen. Durch die spezielle Ausbildung von Querfalten soll eine Stabilisierung des biegeschlaffen Beutels erreicht werden.

Das in der DE 100 64 608 A1 beschriebene Verfahren ist jedoch sehr aufwendig.

In der EP 1 059 056 A1 ist eine weitere Lösung beschrieben wie eine Haltplatte für einen Beutel in das Filtermaterial eingebracht werden kann. Nach der Lösung der EP 1059 056 A1 werden zwei unabhängige Lagen des Filtermaterials aufeinander geführt und in den Randbereichen verschweißt. Nachfolgend wird das zusammengeschweißte Material abgetrennt und die beiden offenen Querseiten verschweißt. Zur Einbringung einer Halteplatte wird ein entsprechendes Loch in die übereinander liegenden Lagen eingestanzt und eine Verstärkung um die beiden Lagen gelegt.

Nachteilig bei dieser Lösung ist, dass hier kein Boden gebildet wird der den Beutel an und für sich stabilisiert, sondern dass immer zwangsläufig eine Verstärkung, d. h. eine Halteplatte angebracht sein muss. Die Halteplatte, die gemäß der vorstehend erwähnten europäischen Anmeldung angebracht wird, muss zudem immer faltbar sein, da sie um die beiden aufeinander gelegten Lagen gelegt wird. Dadurch unterliegt dieser Beutel in Bezug auf die Anwendung im Staubsaugerbereich großen Einschränkungen, da regelmäßig die Halteplatte mehrere Funktionen erfüllen muss. Bei den Halteplatten ist es nämlich bisher üblich, zusätzlich noch Schieber oder Klappen anzubringen mit denen man die Öffnung zur hygienischen Entnahme des Staubsaugerbeutels verschließen kann. Dies ist bei einer faltbaren Ausführung der Halteplatte nicht möglich. Es ist auch nicht möglich, die Halteplatte z. B. auf den Längsseiten des Beutels anzubringen, da kein den Beutel stabilisierender Boden vorhanden ist.

Ausgehend hiervon ist es die Aufgabe der vorliegenden Erfindung, einen Filterbeutel aus einem Vliesmaterial anzugeben, der mindestens einen Endbereich aufweist, der in seiner Ausbildung mit dem eines Klotzboden, gefertigt aus Papierwerkstoff, vergleichbar ist. Eine weitere Aufgabe der Erfindung ist es, ein Verfahren zur Herstellung eines derartigen Filterbeutels anzugeben.

Die Aufgabe wird in Bezug auf den Beutel durch die kennzeichnenden Merkmale des Patentanspruchs 1 und in Bezug auf das Verfahren durch die Merkmale des Anspruchs 19 gelöst. Die Unteransprüche zeigen vorteilhafte Weiterbildungen auf.

Erfindungsgemäß wird somit vorgeschlagen, dass der Staubsaugerbeutel, der aus einem Vliesverbundmaterial besteht, ein gegenüber dem freien verschlossenen Ende ein mindestens teilweise verschlossenes Ende aufweist, wobei dieses einen Boden bildend gefaltet ist. Die Faltung gemäß der vorliegenden Erfindung ist dabei so ausgeführt, dass mindestens bereichsweise Übereinander liegende Lagen des Beutelmaterials im Boden vorliegen und diese mindestens teilweise untereinander verbunden sind. Durch diese Ausgestaltung wird eine klotzbodenähnliche Stabilisierung des Staubsaugerbeutels erreicht.

Der entscheidende Vorteil der erfindungsgemäßen Lösung ist darin zu sehen, dass durch die mittige Schweißnaht und dem mindestens teilweisen Verbinden der übereinander gefalteten Lagen eine Stabilisierung des Bodens erreicht wird, die ausreicht, um auch aus einem biegeschlaffen Material, einen Staubsaugerbeutel bereitzustellen, der an jeder Stelle mit einer Halteplatte versehen werden kann und der dadurch leicht in einen Staubsauger eingebaut werden kann. Weiter hervorzuheben bei der erfindungsgemäßen Lösung ist, dass die Halteplatte in Bezug auf ihre Ausgestaltung frei gewählt werden kann. Bei der erfindungsgemäßen Lösung ist es somit möglich, Halteplatten anzubringen, die nicht nur eine Öffnung aufweisen, sondern die zusätzlich mit Schiebern oder Klappen versehen sind, um die Öffnung zu verschließen. Nach der vorliegenden Erfindung ist es auch möglich, die Halteplatte nicht direkt auf dem Boden anzubringen, sondern diese kann auch auf den Längsflächen des Staubsaugerbeutels angeordnet werden.

Beim erfindungsgemäßen Staubsaugerbeutel ist es dabei bevorzugt, wenn die mittige Schweißnaht über die gesamte Breite des Bodens geführt ist. Dadurch wird eine erhöhte Stabilität des durch die Faltung gebildeten Bodens erreicht. Das Verbinden der übereinanderliegenden Lagen, die durch die Faltung gebildet worden sind, erfolgt vorzugsweise durch Verschweißen oder Verkleben. Dieses Verkleben oder Verschweißen kann linienförmig erfolgen. Dadurch kann eine gerichtete Verstärkung des Bodens realisiert werden.

Beim erfindungsgemäßen Staubsaugerbeutel ist es weiterhin günstig, wenn über die Längsseiten, d.h. über diejenigen Flächen des Staubsaugerbeutels die zwischen dem geschlossenen freien Ende und dem mindestens teilweise geschlossenen Ende mit dem erfindungsgemäß ausgebildeten Boden liegen in die dadurch aufgespannten Seitenflächen Vorbrüche eingebracht werden, so dass eine Faltung möglich wird. Die Vorbrüche können dabei so ausgebildet sein, dass sie z.B. von den jeweiligen Ecken des Bodens, wenn dieser eckig, z.B. viereckig, geformt ist, ausgehen und bis zum gegenüberliegenden freien Ende geführt sind. Vorteilhaft ist es zudem, wenn zusätzlich ausgehend von der mittigen Schweißnaht jeweils ein weiterer Vorbruch in das Beutelmaterial eingebracht ist. Dadurch wird das Einbringen von Seitenfalten erleichtert und die Oberfläche des Staubsaugerbeutels vergrößert. Gleichzeitig können die in die Längsseiten des Staubsaugerbeutels eingebrachten Vorbrüche zur weiteren Stabilisierung des Beutelmaterials dienen. Unter einen Vorbruch im Sinne der Erfindung werden Materialverdichtungen verstanden, die bevorzugt linienförmig ausgebildet sind. Die Vorbrüche können durch geeignetes Formwerkzeug und/oder durch Schweißen eingebracht werden.

Vorteilhafterweise verfügt der erfindungsgemäße Filterbeutel ebenso über einen Vorbruch der parallel zur mittigen Schweißnaht geführt ist. Dieser dient zum Umfalten des Bodens in Richtung der Längsseite des Filterbeutels. Es ist deshalb ausreichend, wenn eine derartiger Vorbruch vorhanden ist. Der Abstand des Vorbruchs ist so gewählt, dass er ausgehend von der mittigen Schweißnaht der Breite des Bodens entspricht.

Bevorzugt ist es beim erfindungsgemäßen Beutel, wenn der Boden eckig, besonders bevorzugt eine rechteckige Form aufweist. Für diesen Fall sind die Vorbrüche von den jeweiligen kurzen Seiten des Rechtecks ausgehend bis zum freien verschlossenen Ende geführt. Ein weiterer Vorbruch ist ausgehend von der mittigen Schweißnaht zum freien Ende geführt. Eine derartige Ausführungsform hat sich als besonders bevorzugt erwiesen.

In Bezug auf die Halteplatte ist es gemäß der vorliegenden Erfindung möglich, diese entweder, wie von Papierfiltertüten bekannt, mit dem Klotzboden zu verbinden, oder die Halteplatte auf den freien Seitenflächen des Staubsaugerbeutels anzubringen. Bevorzugt ist hierbei die Ausführungsform, bei der die Halteplatte auf dem Boden des Beutels, diesen mindestens teilweise überdeckend, angebracht ist. Dadurch, dass gemäß der vorliegenden Erfindung der Beutel durch die Ausbildung des Bodens stabilisiert ist, kann auch die Halteplatte innen liegend im Beutel angebracht sein. Diese kann z.B. dadurch realisiert werden, indem die Halteplatte mit dem für die Bodenbildung vorgesehenen Stempel gleichzeitig eingeführt und verbunden wird.

Vorteilhaft ist weiterhin, dass durch die Stabilisierung des Bodens als solches einstückige Halteplatten verwendet werden können. Diese können auch dann mit einem Verschlussmechanismus versehen sein.

Die Halteplatte ist dabei wie an und für sich aus dem Stand der Technik bekannt aufgebaut und weist mindestens eine Durchgangsöffnung auf, die zur Zufuhr der zu reinigenden Luft dient. Die Halteplatte kann weiterhin ein Element, z. B. einen Schieber oder eine Klappe zum Verschluss der Öffnung aufweisen. Die Halteplatte kann dabei mit allen gängigen Techniken des Standes der Technik mit dem Boden des Beutels verbunden werden. Hierfür kommen z.B. ein Ankleben oder ein Verschweißen in Frage.

Gemäß der vorliegenden Erfindung ist es aber auch möglich, dass die Halteplatte auf den Seitenflächen des Staubsaugerbeutels angeordnet ist. Bevorzugt ist es hierbei, wenn die Halteplatte in der Nähe des Bodens angebracht ist, da dadurch der durch den Boden frei aufgespannte Innenraum im Beutel für das Einführen eines Füllstutzens und eine vorteilhafte Luftführung ausgenutzt werden kann.

Die Halteplatten können, wie an und für sich aus dem Stand der Technik bekannt, aus Kunststoff oder Pappe bestehen.

Beim Filterbeutel gemäß der vorliegenden Erfindung ist dabei das Beutelmaterial aus einem mehrlagigen Vliesverbundmaterial gebildet, wie es z.B. in der WO 01/03802 A1 beschrieben ist. Auf den Offenbarungsgehalt dieses Dokumentes wird deshalb ausdrücklich Bezug genommen. Die Erfindung schließt jedoch auch alle anderen Vliesmaterialien, die bisher im Stand der Technik für Filterbeutel bekannt sind, mit ein.

Die Erfindung betrifft weiterhin ein Verfahren zur Herstellung eines Filterbeutels wie vorstehend beschrieben. Gemäß der vorliegenden Erfindung wird in einem ersten Verfahrensschritt ein schlauchartiger Beutel mit dem mindestens teilweise verschlossenen Endbereich hergestellt.

Die Herstellung dieses schlauchartigen Beutels mit dem mindestens teilweise verschlossenen Endbereich kann dabei taktweise erfolgen. Dabei wird der schlauchartige Beutel hergestellt, indem die Bildung des schlauchartigen Materials durch Verbinden z. B. der beiden Ränder einer Lage des Beutelmaterials erfolgt und wobei dann ein Verschließen des dadurch gebildeten offenen Bereiches durchgeführt wird.

Das Verbinden der Ränder der Lagen und das Verschließen des offenen Endes kann taktweise erfolgen. Ebenso ist ein kontinuierliches Verbinden der Ränder der Lagen möglich.

Aus prozessökonomischen Gründen ist es günstig, wenn das Verbinden des offenen Endes und das Verschließen des freien Endes des zuvor hergestellten Filterbeutels gleichzeitig erfolgt. Dabei kann auch das Abtrennen der Beutel erfolgen.

Das Verbinden sowohl bei der Bildung des Schlauches wie auch beim Verbinden des offenen Endes kann durch Ultraschallschweißen erfolgen. Auch ein thermisches Schweißen ist möglich.

Bevorzugt wird dabei die Verschweißung so vorgenommen, dass die Schweißnaht über die beiden übereinanderliegenden Bahnen geführt wird.

Beim Verfahren nach der Erfindung ist es weiterhin vorgesehen, dass die Ausbildung der Vorbrüche während des Verfahrensschrittes a) durchgeführt wird. Gemäß der vorliegenden Erfindung werden somit durch geeignete Formwerkzeuge oder auch durch zusätzliche Schweißnähte die Vorbrüche in den Filterbeutel eingebracht.

Die Erfindung umfasst dabei aber auch diejenigen Ausführungsformen, bei denen das Einbringen der Vorbrüche in einem vor oder nach Verfahrensschritt a) liegenden Verfahrensschritt durchgeführt wird. Aus prozessökonomischen Gründen ist jedoch die vorstehend beschriebene Variante bevorzugt, bei der die Vorbrüche bereits während des Verfahrensschrittes a) eingebracht werden.

Die Ausbildung des Bodens erfolgt gemäß der vorliegenden Erfindung dadurch, dass ein Stempel von der offenen Seite in den nach Verfahrensschritt a) hergestellten Beutel eingeführt wird. Dadurch kommt es beim verschlossenen Ende automatisch zu einer Umfaltung im Bereich des Bodens. Zur Stabilisierung des dadurch gebildeten Bodens ist es dann wesentlich, dass die durch das Umfalten gebildeten übereinander liegenden Lagen mindestens teilweise verbunden werden. Bevorzugt wird dies so durchgeführt, dass die übereinanderliegenden Lagen verklebt oder verschweißt werden. Dadurch wird eine zusätzliche Stabilisierung des Bodens erreicht. Bei den Verfahren zum Verbinden der übereinanderliegenden Lagen können alle aus dem Stand der Technik bekannten Verfahren angewandt werden. Hierbei wären ein Verkleben oder ein Verschweißen zu nennen. Auch ist ein Verklammern der einzelnen Lagen durchführbar. Wenn das Verbinden der Lagen mittels Schweißen oder Kleben durchgeführt wird, so ist es weiterhin bevorzugt, wenn dies linienförmig erfolgt.

Ein weiterer Vorteil des erfindungsgemäßen Verfahrens ist darin zu sehen, dass der für die Bodenbildung vorgesehene Stempel als Amboss eingesetzt wird. Der Amboss kann auch als Schallreflektor für eine Sonotrode beim Ultraschallschweißen dienen. Der Amboss kann auch als Stützelement für die Ausbildung von Vorbrüchen dienen. Ferner kann er auch als Stützelement beim Stanzen der Füllöffnung eingesetzt werden. Auch eine umgekehrte Verfahrensführung ist möglich. So kann auch der Stempel als Sonotrode eingesetzt werden.

Durch das erfindungsgemäße Verfahren wird somit eine Faltung des Bodens erreicht, die zu einer Stabilisierung des biegeschlaffen Materials im Bodenbereich führt. Dadurch wird nun die Möglichkeit eröffnet, dass die Halteplatte nicht nur im Bereich des Bodens direkt auf den Boden angeordnet werden kann, sondern dass diese Halteplatte auch auf den Längsseiten des Beutels angebracht werden kann. Auch eröffnet das erfindungsgemäße Verfahren die Möglichkeit, die Halteplatte innen liegend am Boden anzuordnen. Hierzu wird die Halteplatte in einem Arbeitsgang mit dem Stempel eingeführt und mit dem Beutelmaterial verschweißt/verklebt. Gemäß dem vorliegenden Verfahren ist es noch erforderlich, dass an den Stellen, an denen die Halteplatte angebracht wird, noch eine entsprechende Öffnung in den Beutel eingebracht wird. Sofern die Halteplatte direkt auf dem Boden angeordnet wird, wird eine entsprechende Öffnung in den Bodenbereich eingebracht. Das Einbringen dieser Öffnung kann entweder in der noch nicht zum Schlauch geformten Bahn oder während des Verfahrensschrittes a) erfolgen. Das Einbringen der Füllöffnung kann auch im Verfahrensschritt b) oder schon in der noch nicht zum Schlauch geformten Bahn also vor Verfahrensschritt a) erfolgen.

Die Erfindung wird nachfolgend anhand der Figuren 1 bis 4 näher beschrieben.
- Figur 1: zeigt einen erfindungsgemäßen Filter- beutel im halbfertigen Zustand in ein- seitig offener Form.
- Figur 2: zeigt einen erfindungsgemäßen Filter- beutel mit einem rechteckigen Boden.
- Figur 3: zeigt eine weitere Ausführungsform mit einer speziellen Faltung des Bodens.
- Figuren 4a bis 4c: zeigt den Ablauf des Herstellungsver- fahrens.

Figur 1 zeigt den erfindungsgemäßen Filterbeutel 1 schematisch in dem Zustand wie er nach Bildung des schlauchartigen Beutels und Verschließen des freien Endbereiches resultiert (Verfahrensschritt a)). Der Filterbeutel 1 besteht dabei aus einem Verbundvliesmaterial, wie es in der WO 01/03802 A1 beschrieben ist. Bei der Ausführungsform nach Figur 1 weist der Filterbeutel Vorbrüche 3, 4 und 5 auf, die zu der abgebildeten Faltenbildung führen. Unter Vorbruch wird dabei eine Materialverdichtung verstanden. Diese kann z. B. durch Druck oder Druck und Temperatur erfolgen. Durch die Vorbrüche 3, 4 und 5 entsteht ein gefalteter, schlauchartiger Filterbeutel, der an seinem verschlossenen Ende 2 durch eine Schweißnaht 6 verschlossen ist.

Die mittige Schweißnaht 6 ist bei der Ausführungsform nach Figur 1 durch thermisches Schweißen eingebracht worden. Die Schweißung ist dabei so ausgeführt worden, dass die beiden übereinanderliegenden Lagen des Filtermaterials durch die Schweißung miteinander verbunden worden sind. Der Filterbeutel nach Fig. 1 weist zusätzlich noch einen Vorbruch 7 auf. Dieser dient zum Umfalten des Bodens.

Figur 2 zeigt den Filterbeutel 1 in einer bevorzugten Ausführungsform. Der Filterbeutel 1 nach der Figur 2 besitzt einen rechteckigen Boden 9 mit zwei kurzen Querseiten 10 und zwei Längsseiten 11. Bei dem erfindungsgemäßen Filterbeutel 1 nach der Figur 2 sind analog der Figur 1 die Vorbrüche mit 3, 4 und 5 bezeichnet. Durch diese Vorbrüche 3, 4 und 5 wird die Kontur des Filterbeutels 1 bestimmt. Wesentlich beim erfindungsgemäßen Filterbeutel ist nun die Faltung, d.h. die Ausgestaltung des Bodens 9. Der Boden 9 weist nun an seinen kurzen Querseiten 10 eine Faltung auf. Die Faltung entsteht durch Übereinanderlagern des Filtermaterials, wie es in Figur 1 dargestellt worden ist. Die Geometrie der Faltung wird dabei durch die Vorbrüche 3, 4 und 5 bestimmt. Im Randbereich 10 wird somit unter dem aufgespannten Boden 9 ein dreieckförmiger Zwickel überdeckt. Der gebildete dreieckförmige Zwickel 8 ist in der Fig. 2 durch gestrichelte Linien dargestellt. Der außen liegende randseitige Schenkel 12 des Dreiecks ist erfindungsgemäß mit der Querseite 10 des Bodens 9 verbunden. Im Beispielsfall nach der Figur 2 ist die Querseite 10 des Bodens 9 mit dem Schenkel 12 miteinander verklebt. Gemäß der vorliegenden Erfindung ist jedoch jede andere Ausführungsform eingeschlossen, bei der andere aus dem Stand der Technik bekannte Verbindungstechnologien angewandt werden. Ein derartiges Verbinden kann z.B. auch mittels Ultraschallschweißen oder durch Verklammerung erfolgen. Bei der Ausführungsform der Figur 2 ist ferner noch ein Vorbruch 7 vorhanden. Dieser dient zum Umfalten des Bodens in Richtung der Längsseite des Beutels 1. Der Abstand des Vorbruchs 7 von der mittigen Schweißnaht 6 entspricht daher der Breite des Bodens 9, so dass ein vollständiges Umfalten des Bodens 9 möglich ist.

Die Filtertüte 1 ist ferner an seinem freien Ende 13 durch eine weitere Schweißnaht 15 verschlossen. Bei der erfindungsgemäßen Filtertüte ist besonders darauf hinzuweisen, dass durch die wie vorstehend beschriebene Faltung und die Verbindung der Lagen sowie der mittigen Schweißnaht 6 eine Stabilisierung des Bodens 9 hergestellt wird. Der große Vorteil des erfindungsgemäßen Filterbeutels ist darin zu sehen, dass der Boden 9 auch ohne eine zusätzliche Halteplatte genügend Stabilität aufweist. Bei der Ausführungsform nach der Figur 2 weist der Boden noch eine Durchgangsöffnung 16 auf. Diese Durchgangsöffnung 16 kann dann mit einer Halteplatte versehen werden (nicht abgebildet), so dass dann die Filtertüte in eine entsprechende Halterung in den Staubsauger eingehängt werden kann.

Figur 3 zeigt nun eine weitere Möglichkeit, wie die Faltung des Bodens 9 vorgenommen werden kann. Bei der Ausführungsform nach Figur 3 ist wiederum eine mittige Schweißnaht 6 vorhanden. Wie Figur 3 zeigt, ist bei dieser Ausführungsform ein Zwickel 19 und 20 gebildet, der wie aus der Figur hervorgeht, in zwei verschiedenen Richtungen umgeklappt werden kann. So wird es möglich, den Zwickel nach unten auf die Seitenflächen des Filterbeutels 1 zu falten und dort zu verkleben (Pfeilrichtung a) oder aber der Zwickel kann auf dem restlichen Teil des Bodens 9 zurückgefaltet werden und dort ebenfalls verklebt werden. Auch durch diese Ausführungsform wird wiederum eine Stabilisierung des Bodens 9 erreicht. Auch die Filtertüte nach der Figur 3 weist wieder Vorbrüche 3, 4 auf, mit denen die Kontur des Filterbeutels bestimmt wird.

Fig. 4 zeigt nun anhand der Figuren 4a bis 4c den Ablauf des erfindungsgemäßen Herstellungsverfahrens.

Fig. 4a zeigt schematisch wie eine Lage des Filtermaterials zusammengefaltet und an dessen Rändern 22 und 23 verbunden wird. Die Kontur des entsprechenden Filterbeutels wird dabei über ein nicht dargestelltes Formwerkzeuges definiert. Während des Herstellungsverfahrens des Filterbeutels wird dabei auch beim ersten Verfahrensschritt, d. h. bei der Bildung des Schlauches die entsprechenden Vorbrüche 3, 4 und 5 in das Filterbeutelmaterial eingebracht. Bevorzugt erfolgt dabei das Verbinden des Filtermaterials an den Rändern 22 und 23 taktweise, d. h. bei der in Fig. 4a durch die Bezeichnung "Stop" dargestellten Position wird die Verschweißung vorgenommen. Anschließend an diesem Takt wird dann der so gebildeten Schlauch bis zu der mit "Stop 2" gekennzeichneten Stelle weitergeführt. An dieser Stelle erfolgt nun das Verschließen des Beutels. Bevorzugt wird dies durch Ultraschallschweißen durchgeführt. Wie Fig. 4a zeigt, arbeitet das erfindungsgemäße Verfahren bevorzugt so, dass mit dem Verschließen des Schlauches und Bildung der mittigen Schweißnaht 6 der im Arbeitsgang vorher hergestellte Filterbeutel an seinem gegenüberliegenden freien Ende 13 verschlossen wird. Gemäß dem vorliegenden Verfahren erfolgt somit ein Verschließen und Abtrennen des Filterbeutels in einem Arbeitsgang. Dies kann mit einem geteilten Schweißwerkzeug durchgeführt werden.

Fig. 4b zeigt den Verfahrensschritt des erfindungsgemäßen Verfahrens bei dem die Faltung des Bodens durchgeführt wird. Die Faltung des Bodens wird nachfolgend nach Verschließen des Filterbeutels mit der Schweißnaht 6 an seinem Ende 2 durchgeführt. Dies ist in Fig. 4a dargestellt. Zur Bodenbildung wird nun ein Stempel 24 von der noch offenen Seite in den Filterbeutel eingeführt und gegen das verschlossene Ende 2 geführt. Durch das Einführen des Stempels 24 in Richtung des verschlossenen Endes 2 wird nun durch die Vorgabe der Konturen 3, 4 und 5 die erfindungsgemäße Faltung des Bodens 9 erreicht. Diese Faltung wird, noch während der Stempel in seiner unteren Position ist (Figur 4b), durch Verbinden der jetzt übereinander liegenden Lagen stabilisiert.

Zur Fertigstellung des Filterbeutels wird nun durch Abtrennen dieses Beutels vom davor liegenden Filterbeutel wie vorstehend beschrieben, der fertige Filterbeutel wie in Fig. 4c dargestellt, hergestellt.

Gemäß dem erfindungsgemäßen Verfahren ist es weiterhin vorgesehen, noch entsprechende Öffnungen in den Filterbeutel einzubringen. Die Öffnung wird dabei bevorzugt während des Verfahrensschrittes a) oder b) in das Filterbeutelmaterial eingebracht. Letztlich ist zur Fertigstellung des Filterbeutels es noch erforderlich, auch die Halteplatte anzubringen. Das Anbringen der Halteplatte kann dabei z. B. gleichzeitig mit der Bodenbildung erfolgen oder aber die Halteplatte wird nachträglich angebracht.

## Patentansprüche

1. Filterbeutel (1) für einen Staubsauger umfassend einen schlauchartigen Beutel (1) aus einem ein-Vliesverbundmaterial aufweisenden Beutelmaterial mit einem verschlossenen freien Endbereich (13) und einem gegenüberliegenden mindestens teilweise verschlossenen Bereich (2), sowie einer Halteplatte, wobei die Kanten des schlauchartigen Beutels zur Bildung des teilweise verschlossenen Bereiches (2) durch eine Schweißnaht (6) mindestens teilweise miteinander verbunden sind und wobei durch bereichsweiser Ausbildung übereinander liegender Lagen des Beutelmaterials, die mindestens teilweise untereinander verbunden sind, ein Boden gebildet ist.

2. Filterbeutel nach Anspruch 1, **dadurch gekennzeichnet, dass** die Schweißnaht (6) im Boden (9) über die gesamte Breite des Bodens geführt ist.

3. Filterbeutel nach Anspruch 1 oder 2, **dadurch gekennzeichnet, dass** die bereichsweise im Boden (9) durch Faltung gebildeten übereinanderliegenden Lagen durch Verkleben und/oder Verschweißen verbunden sind.

4. Filterbeutel nach Anspruch 3, **dadurch gekennzeichnet, dass** eine linienförmige Verklebung und/oder Verschweißung vorliegt.

5. Filterbeutel nach einem der Ansprüche 1 bis 4, **dadurch gekennzeichnet, dass** der Boden (9) in eckiger Form vorliegt.

6. Filterbeutel nach einem der Ansprüche 1 bis 5, **dadurch gekennzeichnet, dass** der Boden (9) Rechteckform aufweist.

7. Filterbeutel nach einem der Ansprüche 1 bis 6, **dadurch gekennzeichnet, dass** ausgehend vom Boden (9) zum verschlossenen freien Ende (13) mindestens ein Vorbruch (3, 4, 5) im Beutelmaterial eingebracht ist.

8. Filterbeutel nach einem der Ansprüche 5 bis 7, **dadurch gekennzeichnet, dass** ausgehend von den jeweiligen Ecken des Bodens (9) zum verschlossenen freien Ende (13) im Beutelmaterial Vorbrüche (3, 4) im Beutelmaterial eingebracht sind.

9. Filterbeutel nach einem der Ansprüche 1 bis 8, **dadurch gekennzeichnet, dass** ausgehend von der Schweißnaht (6) im Boden (9) mindestens ein Vorbruch (5) bis zum verschlossenen freien Ende (13) in das Beutelmaterial eingebracht ist.

10. Filterbeutel nach einem der Ansprüche 1 bis 9, **dadurch gekennzeichnet, dass** ein Vorbruch (7) parallel zur Schweißnaht (6) im Boden (9) in das Beutelmaterial eingebracht ist.

11. Filterbeutel nach Anspruch 10, **dadurch gekennzeichnet, dass** der Vorbruch (7) mit einem Abstand zur Schweißnaht (6) in das Beutelmaterial eingebracht ist, der etwa der Breite des Bodens (9) entspricht.

12. Filterbeutel nach einem der Ansprüche 1 bis 11, **dadurch gekennzeichnet, dass** auf dem Boden (9), diesen mindestens teilweise überdeckend, die Halteplatte mit mindestens einer Durchgangsöffnung (16) angeordnet ist.

13. Filterbeutel nach Anspruch 12, **dadurch gekennzeichnet, dass** die Halteplatte den gesamten Boden (9) überdeckt.

14. Filterbeutel nach einem der Ansprüche 1 bis 13, **dadurch gekennzeichnet, dass** auf der zwischen dem freien Ende (13) und dem teilweise geschlossenen Ende (2) des Beutels aufgespannten Fläche, eine Halteplatte mit mindestens einer Durchgangsöffnung angeordnet ist.

15. Filterbeutel nach Anspruch 14, **dadurch gekennzeichnet, dass** die Halteplatte im Bereich des Bodens (9) angeordnet ist.

16. Filterbeutel nach einem der Ansprüche 1 bis 15, **dadurch gekennzeichnet, dass** die Halteplatte durch Verkleben, und/oder Verschweißen mit dem Filterbeutel verbunden ist.

17. Filterbeutel nach einem der Ansprüche 1 bis 16, **dadurch gekennzeichnet, dass** die Halteplatte aus Kunststoff gebildet ist.

18. Filterbeutel nach einem der Ansprüche 1 bis 16, **dadurch gekennzeichnet, dass** die Halteplatte aus Pappe gebildet ist.

19. Verfahren zur Herstellung eines Filterbeutels nach einem der Ansprüche 1 bis 18, **gekennzeichnet durch** folgende Verfahrensschritte:
a) Herstellen eines schlauchartigen Beutels und einseitiges Verschließen zur Bildung des mindestens teilweise verschlossenen Bereiches,
b) Einführen eines Stempels von der offenen Seite des Beutels in Richtung des verschlossenen Endes des Beutels, so dass unter Faltung ein Boden entsteht,
c) Verbinden der **durch** die Faltung entstandenen übereinander angeordneten Lagen im Boden.

20. Verfahren nach Anspruch 19, **dadurch gekennzeichnet, dass** die Herstellung des schlauchartigen Beutels (Verfahrensschritt a) taktweise erfolgt, wobei ein Schlauch aus einem Filtermaterial hergestellt und das offene Ende verschlossen wird.

21. Verfahren nach Anspruch 19 oder 20, **dadurch gekennzeichnet, dass** beim Verschließen des offenen Endes (Verfahrensschritt a)) gleichzeitig der zuvor hergestellte Beutel an seinem freien Ende verschlossen wird.

22. Verfahren nach Anspruch 21, **dadurch gekennzeichnet, dass** zusätzlich die Beutel im gleichen Arbeitsgang getrennt werden.

23. Verfahren nach Anspruch 22, **dadurch gekennzeichnet, dass** die Trennung mechanisch erfolgt.

24. Verfahren nach einem der Ansprüche 19 bis 23, **dadurch gekennzeichnet, dass** während des Verfahrensschrittes a) Vorbrüche eingebracht werden.

25. Verfahren nach Anspruch 24, **dadurch gekennzeichnet, dass** das Einbringen der Vorbrüche durch ein geeignetes Formungswerkzeug und/oder durch Schweißen erfolgt.

26. Verfahren nach einem der Ansprüche 19 bis 25, **dadurch gekennzeichnet, dass** der Stempel als Schallreflektor für eine Sonotrode eingesetzt wird.

27. Verfahren nach einem der Ansprüche 19 bis 25, **dadurch gekennzeichnet, dass** der Stempel als Sonotrode für einen Schallreflektor eingesetzt wird.

28. Verfahren nach einem der Ansprüche 19 bis 27, **dadurch gekennzeichnet, dass** während des Verfahrensschrittes a) oder in das Bahnformungs-Filtermaterial eine Öffnung eingebracht wird.

## Claims

1. Filter bag (1) for a vacuum cleaner, comprising a tubular bag (1) made from a bag material having a non-woven composite material, said bag having a closed free end area (13) and an opposed, at least partially closed area (2), as well as a retaining plate, the edges of the tubular bag being at least partially interconnected by a weld seam (6) to form the partially closed area (2) and a bottom being formed by the formation at least in areas of plies of the bag material which lie the one above the other and which are at least partially interconnected.

2. Filter bag according to claim 1, **characterised in that** the weld seam (6) in the bottom (9) extends over the entire width of the bottom.

3. Filter bag according to claim 1 or 2, **characterised in that** the plies which lie the one above the other and are formed in areas of the bottom (9) by folding are connected by gluing and/or welding.

4. Filter bag according to claim 3, **characterised in that** the gluing and/or welding are/is linear.

5. Filter bag according to one of claims 1 to 4, **characterised in that** the bottom (9) is in a square shape.

6. Filter bag according to one of claims 1 to 5, **characterised in that** the bottom (9) has a rectangular shape.

7. Filter bag according to one of claims 1 to 6, **characterised in that**, starting from the bottom (9) to the closed free end (13), at least one pre-crease (3, 4, 5) is introduced in the bag material.

8. Filter bag according to one of claims 5 to 7, **characterised in that**, starting from the respective corners of the bottom (9) to the closed free end (13) in the bag material, pre-creases (3, 4) are introduced in the bag material.

9. Filter bag according to one of claims 1 to 8, **characterised in that,** starting from the weld seam (6) in the bottom (9), at least one pre-crease (5) is introduced into the bag material up to the closed free end (13).

10. Filter bag according to one of claims 1 to 9, **characterised in that** a pre-crease (7) is introduced into the bag material parallel to the weld seam (6) in the bottom (9).

11. Filter bag according to claim 10, **characterised in that** the pre-crease (7) is introduced into the bag material at a spacing from the weld seam (6) which corresponds roughly to the width of the bottom (9).

12. Filter bag according to one of claims 1 to 11, **characterised in that** the retaining plate is arranged on the bottom (9), at least partially covering same, and has at least one through hole (16).

13. Filter bag according to claim 12, **characterised in that** the retaining plate covers the entire bottom (9).

14. Filter bag according to one of claims 1 to 13, **characterised in that** on the area spread between the free end (13) and the partially closed end (2) of the bag is arranged a retaining plate which has at least one through hole.

15. Filter bag according to claim 14, **characterised in that** the retaining plate is arranged in the region of the bottom (9).

16. Filter bag according to one of claims 1 to 15, **characterised in that** the retaining plate is connected to the filter bag by means of gluing and/or welding.

17. Filter bag according to one of claims 1 to 16, **characterised in that** the retaining plate is formed from plastics material.

18. Filter bag according to one of claims 1 to 16, **characterised in that** the retaining plate is formed from cardboard.

19. Method for manufacturing a filter bag according to one of claims 1 to 18, **characterised by** the following method steps:
a) producing a tubular bag and closing it on one side to form the at least partially closed area,
b) introducing a die from the open side of the bag in the direction of the closed end of the bag so that a bottom is produced by folding,
c) connecting the plies in the bottom which are arranged the one above the other as a result of the folding.

20. Method according to claim 19, **characterised in that** the production of the tubular bag (method step a)) takes place in cycles, a tube being produced from a filter material and the open end being closed.

21. Method according to claim 19 or 20, **characterised in that**, as the open end is closed (method step a)), simultaneously the previously produced bag is closed at its free end.

22. Method according to claim 21, **characterised in that** in addition the bags are separated in the same working cycle.

23. Method according to claim 22, **characterised in that** the separation takes place mechanically.

24. Method according to one of claims 19 to 23, **characterised in that** pre-creases are introduced during method step a).

25. Method according to claim 24, **characterised in that** the pre-creases are introduced by a suitable forming tool and/or by welding.

26. Method according to one of claims 19 to 25, **characterised in that** the die is used as a sound reflector for a sonotrode.

27. Method according to one of claims 19 to 25, **characterised in that** the die is used as a sonotrode for a sound reflector.

28. Method according to one of claims 19 to 27, **characterised in that** an opening is introduced during method step a) or into the filter material forming the web.

## Revendications

1. Sac filtrant (1) pour aspirateur comprenant un sac tubulaire (1) en un matériau de sac comportant un matériau composite non-tissé, avec une zone d'extrémité libre fermée (13) et une zone opposée au moins partiellement fermée (2) ainsi qu'une plaque de retenue, dans lequel les arêtes du sac tubulaire sont reliées l'une à l'autre au moins en partie par un cordon de soudure (6) pour former la zone partiellement fermée (2) et dans lequel un fond est formé par réalisation par secteurs de couches de matériau de sac superposées qui sont reliées entre elles au moins en partie.

2. Sac filtrant selon la revendication 1, **caractérisé en ce que** le cordon de soudure (6) dans le fond (9) court sur toute la largeur du fond.

3. Sac filtrant selon la revendication 1 ou 2, **caractérisé en ce que** les couches superposées formées par secteurs dans le fond (9) par pliage sont reliées par collage et/ou soudage.

4. Sac filtrant selon la revendication 3, **caractérisé en ce qu'**il y a un collage et/ou soudage linéaire(s).

5. Sac filtrant selon l'une quelconque des revendications 1 à 4, **caractérisé en ce que** le fond (9) est de forme polygonale.

6. Sac filtrant selon l'une quelconque des revendications 1 à 5, **caractérisé en ce que** le fond (9) présente une forme rectangulaire.

7. Sac filtrant selon l'une quelconque des revendications 1 à 6, **caractérisé en ce que**, en partant du fond (9) vers l'extrémité libre fermée (13), au moins un pli (3, 4, 5) est réalisé dans le matériau de sac.

8. Sac filtrant selon l'une quelconque des revendications 5 à 7, **caractérisé en ce que**, en partant des coins respectifs du fond (9) vers l'extrémité libre fermée (13) dans le matériau de sac, des plis (3, 4) sont réalisés dans le matériau de sac.

9. Sac filtrant selon l'une quelconque des revendications 1 à 8, **caractérisé en ce que**, en partant du cordon de soudure (6) dans le fond (9), au moins un pli (5) est réalisé dans le matériau de sac jusqu'à l'extrémité libre fermée (13).

10. Sac filtrant selon l'une quelconque des revendications 1 à 9, **caractérisé en ce qu'**un pli (7) est réalisé dans le matériau de sac parallèlement au cordon de soudure (6) dans le fond (9).

11. Sac filtrant selon la revendication 10, **caractérisé en ce que** le pli (7) est réalisé dans le matériau de sac à une distance du cordon de soudure (6) qui correspond sensiblement à la largeur du fond (9).

12. Sac filtrant selon l'une quelconque des revendications 1 à 11, **caractérisé en ce que** la plaque de retenue est agencée avec au moins une ouverture de passage (16) sur le fond (9), en le recouvrant au moins en partie.

13. Sac filtrant selon la revendication 12, **caractérisé en ce que** la plaque de retenue couvre l'ensemble du fond (9).

14. Sac filtrant selon l'une quelconque des revendications 1 à 13, **caractérisé en ce qu'**une plaque de retenue est agencée avec au moins une ouverture de passage sur la surface formée entre l'extrémité libre (13) et l'extrémité partiellement fermée (2) du sac.

15. Sac filtrant selon la revendication 14, **caractérisé en ce que** la plaque de retenue est agencée au niveau du fond (9).

16. Sac filtrant selon l'une quelconque des revendications 1 à 15, **caractérisé en ce que** la plaque de retenue est reliée au sac filtrant par collage et/ou soudage.

17. Sac filtrant selon l'une quelconque des revendications 1 à 16, **caractérisé en ce que** la plaque de retenue est constituée de plastique.

18. Sac filtrant selon l'une quelconque des revendications 1 à 16, **caractérisé en ce que** la plaque de retenue est constituée de carton.

19. Procédé de production d'un sac filtrant selon l'une quelconque des revendications 1 à 18, **caractérisé par** les étapes de procédé suivantes consistant à :
a) fabriquer un sac tubulaire et le fermer d'un côté pour former la zone au moins partiellement fermée,
b) introduire un poinçon du côté ouvert du sac vers l'extrémité fermée du sac de sorte à former un fond par pliage,
c) relier les couches superposées formées par pliage dans le fond.

20. Procédé selon la revendication 19, **caractérisé en ce que** la production du sac tubulaire (étape de procédé a)) se fait de manière cadencée, dans lequel un tuyau est fabriqué en un matériau filtrant et l'extrémité ouverte est fermée.

21. Procédé selon la revendication 19 ou 20, **caractérisé en ce que** lors de la fermeture de l'extrémité ouverte (étape de procédé a)), le sac fabriqué auparavant est fermé en même temps à son extrémité libre.

22. Procédé selon la revendication 21, **caractérisé en ce qu'**en plus les sacs sont séparés pendant la même opération.

23. Procédé selon la revendication 22, **caractérisé en ce que** la séparation se déroule de manière mécanique.

24. Procédé selon l'une quelconque des revendications 19 à 23, **caractérisé en ce que** des plis sont réalisés pendant l'étape de procédé a).

25. Procédé selon la revendication 24, **caractérisé en ce que** les plis sont réalisés par un outil de formage adapté et/ou par soudage.

26. Procédé selon l'une quelconque des revendications 19 à 25, **caractérisé en ce que** le poinçon est utilisé comme réflecteur acoustique pour une sonotrode.

27. Procédé selon l'une quelconque des revendications 19 à 25, **caractérisé en ce que** le poinçon est utilisé comme sonotrode pour un réflecteur acoustique.

28. Procédé selon l'une quelconque des revendications 19 à 27, **caractérisé en ce qu'**une ouverture est réalisée pendant l'étape de procédé a) ou dans le matériau filtrant formant la bande.
